# EUROPÄISCHE PATENTSCHRIFT

(11) **EP 2 054 557 B1**
(45) Veröffentlichungstag und Bekanntmachung des Hinweises auf die Patenterteilung: **30.09.2009**
(21) Anmeldenummer: 07819336.4
(22) Anmeldetag: 26.10.2007
(51) Int. Cl.: E03C 1/08

(54) **STRAHLFORMER**
JET FORMER
DISPOSITIF DE FORMATION D'UN JET

(30) Priorität: 15.12.2006 DE 102006059808
(43) Veröffentlichungstag der Anmeldung: 06.05.2009
(73) Patentinhaber: Neoperl GmbH, 79379 Müllheim (DE)
(72) Erfinder: WILDFANG, Fabian, 79410 Badenweiler (DE)
(74) Vertreter: Maucher, Wolfgang
(86) Internationale Anmeldenummer: PCT/EP2007/009288
(87) Internationale Veröffentlichungsnummer: WO 2008/071256

(56) Entgegenhaltungen:
- WO-A-98/16694
- WO-A-20/04083537
- DE-U1- 20 317 910
- FR-A- 1 296 058

## Beschreibung

Die Erfindung betrifft einen Strahlformer gemäß dem Oberbegriff des Anspruchs 1.

Strahlformer sind z.B. in DE-U-20317910, WO-A-2004/083537, WO-A-98/16694 und in FR-A-1 296 058 offenbart.

In den Wasserauslauf herkömmlicher sanitärer Auslaufarmaturen ist meist ein als Strahlregler ausgestalteter Strahlformer eingesetzt, der den zufließenden Wasserstrom zu einem homogenen und nicht-spritzenden Wasserstrahl formen soll. Die vorbekannten Strahlregler weisen dazu eine Homogenisiereinrichtung auf, die eine wabenzellenartige oder auch gitter- oder netzartige Struktur mit einer Vielzahl von Durchflusslöchern haben, die jeweils durch Strömungsführungswände umgrenzt sind. Dabei können der Homogenisiereinrichtung gegebenenfalls noch weitere Funktionseinheiten zuströmseitig vorgeschaltet sein.

Die vorbekannten Strahlregler weisen meist einen an die Auslaufarmatur angepassten runden Durchflussquerschnitt auf. Man ist jedoch zunehmend bestrebt, auch solche Auslaufarmaturen ästhetisch anspruchsvoll und einzigartig auszugestalten. Man hat daher bereits auch Auslaufarmaturen geschaffen, die einen Wasserauslauf haben, der eine im Vergleich zur Tiefe größere lichte Durchflussbreite aufweist. Der aus einer solchen Auslaufarmatur ausströmende Wasserstrahl hat meist jedoch nur anfänglich die angestrebte Form eines Wasserstrahlbandes, bevor sich der Wasserstrahl bereits nach einer vergleichsweise kurzen freien Wegstrecke zu einer unruhigen und unkontrolliert unrunden Strahlform zusammenzieht.

Es besteht daher insbesondere die Aufgabe, einen Strahlformer der eingangs erwähnten Art zu schaffen, der sich durch einen flachen homogenen Wasserstrahl auszeichnet, wobei der Wasserstrahl über eine vergleichsweise lange freie Wegstrecke glasklar erscheinen und keine die Transparenz des Wasserstrahls beeinflussenden Turbulenzen aufweisen soll.

Die erfindungsgemäße Lösung dieser Aufgabe besteht bei dem Strahlformer der eingangs erwähnten Art insbesondere darin, dass die Strömungsführung beidseits ihrer Längserstreckung Randbereiche mit einem im Vergleich zum Längsmittelbereich größeren Durchflussquerschnitt aufweist.

Der erfindungsgemäße Strahlformer hat gegebenenfalls über weitere Funktionseinheiten hinaus eine Homogenisiereinrichtung, die mit Hilfe ihrer durch Strömungsführungswände umgrenzten Durchflusslöcher einen glatten, vergleichmäßigten Strahl mit einem transparenten, klaren Strahlbild formt. Um diesen Strahl über eine vergleichsweise lange freie Wegstrecke als klar konturiertes flaches Wasserstrahlband fortführen zu können, ist der Homogenisiereinrichtung eine sich zumindest in einem Teilbereich in Durchströmrichtung düsenartig verjüngende Strömungsführung vor- oder nachgeschaltet. Diese Strömungsführung weist beidseits ihrer Längserstreckung Randbereiche mit einem im Vergleich zum Längsmittelbereich größeren Durchflussquerschnitt auf. In den randseitigen Eckbereichen wird jeweils ein volumenstarker Leitstrahl erzeugt, wobei diese, in den Eckbereichen angeordneten Leitstrahlen durch einen mittigen Strahlfilm miteinander verbunden sind. Mit Hilfe des erfindungsgemäßen Strahlformers wird eine über den Strahlquerschnitt inhomogene Wasserverteilung mit mehr oder weniger starker Randbetonung erreicht, wobei die Randbetonung erforderlichenfalls durch die Gestaltung der Strömungsführung und ihres lichten Querschnitts variierbar ist.

Um in den Eckbereichen ausreichend volumenstarke Leitstrahlen zu erzeugen, die ein klares, ruhiges Wasserstrahlband auch über eine vergleichsweise lange Wegstrecke aufrecht erhalten können, ist es zweckmäßig, wenn die Strömungsführung auslaufseitig eine knochenförmige lichte Querschnittskontur hat.

Eine bevorzugte Ausführungsform gemäß der Erfindung sieht vor, dass in der Strömungsführung ein Wasserstrahlband herstellbar ist, welches beidseits in den Randbereichen jeweils einen Strahlbereich mit im Vergleich zum Längsmittelbereich erhöhtem Volumenstrom und zwischen diesen Strahlbereichen einen sie miteinander verbindenden Wasserfilm aufweist.

Die Herstellbarkeit des erfindungsgemäßen Strahlformers wird noch vereinfacht, wenn der Strahlformer in den Wasserauslauf lösbar einsetzbar und dort vorzugsweise reibschlüssig gehalten ist.

Um das gute Strahlbild des erfindungsgemäßen Strahlformers zu begünstigen und um dessen Strahlbild nicht durch unerwünschte Spalte fließende Laminarströmungen zu beeinträchtigen, ist es vorteilhaft, wenn der Strahlformer an seiner Umfangswand eine umlaufende Ringdichtung trägt, die vorzugsweise in einer außenseitigen Nut der Umfangswand des Strahlformers gehalten ist.

Die einfache Herstellbarkeit des erfindungsgemäßen Strahlformers wird noch begünstigt und ein modularer Aufbau dieses Strahlformers ist in vorteilhafter Weise erreichbar, wenn die Homogenisiereinrichtung in den Strahlformer lösbar einsetzbar ist.

Eine besonders vorteilhafte Weiterbildung gemäß der Erfindung sieht vor, dass die Strömungsführungswände der Homogenisiereinrichtung eine gitter- oder netzförmige oder eine wabenzellenartige Struktur bilden.

Weiterbildungen gemäß der Erfindungen ergeben sich aus der vorliegenden Beschreibung in Verbindung mit den Ansprüchen. Nachstehend wird die Erfindung anhand vorteilhafter Ausführungsbeispiele noch näher erläutert.

Es zeigt:
- Fig. 1: einen Strahlformer in einer Draufsicht auf seine Auslaufseite,
- Fig. 2: den Strahlformer aus Fig.1 in einem Längsschnitt in Schnittebene III-III gemäß Fig.3,
- Fig. 3: den Strahlformer aus Fig.1 und 2 in einer Draufsicht auf seine Zuströmseite,
- Fig. 4: den Strahlformer aus Fig.1 bis 3 in einem Querschnitt in Schnittebene IV-IV gemäß Fig.3,
- Fig. 5: den Strahlformer aus Fig.1 bis 4 in einer per- spektivischen Ansicht auf seine Zuströmseite,
- Fig. 6: den Strahlformer aus Fig.1 bis 5 in einer per- spektivischen Draufsicht auf dessen Auslaufseite,
- Fig. 7: den im Wasserauslauf einer sanitären Auslaufarmatur lösbar gehaltenen Strahlformer aus den Fig.1 bis 6 in einem perspektivischen Querschnitt, und
- Fig. 8 bis 10: die Auslaufseite verschiedener Strahlformer in einer Draufsicht, wobei sich diese Strahlformer im lichten Querschnitt ihrer Strömungsführung unterscheiden.

In den Fig.1 bis 7 ist ein Strahlformer 1 in verschiedenen Ansichten dargestellt. Aus dem Querschnitt in Fig.7 wird deutlich, dass der Strahlformer 1 in den Wasserauslauf 2 einer sanitären Auslaufarmatur einsetzbar ist. Der Strahlformer 1 weist eine Homogenisiereinrichtung 3 auf, welche die zuströmseitige Stirnseite des Strahlformers 1 bildet. Die Homogenisiereinrichtung 3 hat eine Vielzahl von Durchflusslöchern 4, die jeweils durch Strömungsführungswände 5 umgrenzt sind. Aus den Fig.1, 3 und 5 bis 7 wird deutlich, dass die Strömungsführungswände 5 eine gitterförmige Struktur bilden.

In Fig.1 ist erkennbar, dass der Strahlformer 1 zur Erzeugung eines flachen Wasserstrahlbandes eine im Vergleich zur Strahltiefe t größere Strahlbreite 1 hat. Aus den Querschnitten in Fig.4 und 7 ist erkennbar, dass der Homogenisiereinrichtung 3 eine sich zumindest in einem Teilbereich in Durchströmrichtung düsenartig verjüngende Strömungsführung 6 nachgeschaltet ist. Diese Strömungsführung 6 weist beidseits ihrer Längserstreckung Randbereiche 7, 8 mit einem im Vergleich zum Längsmittelbereich 9 größeren Durchflussquerschnitt auf. Die Homogenisiereinrichtung 3 formt mit Hilfe ihrer durch Strömungsführungswände 5 .umgrenzten Durchflusslöcher 4 einen glatten, vergleichmäßigten Wasserstrahl mit einem transparenten, klaren Strahlbild. Um diesen Strahl über eine vergleichsweise lange freie Wegstrecke als klar konturiertes flaches Wasserstrahlband fortführen zu können, ist der Homogenisiereinrichtung 3 eine sich zumindest in einem Teilbereich in Durchströmrichtung düsenartig verjüngende Strömungsführung 6 nachgeschaltet. Diese Strömungsführung 6 weist beidseits ihrer Längserstreckung Randbereiche 7, 8 mit einem im Vergleich zum Längsmittelbereich 9 größeren Durchflussquerschnitt auf. In den randseitigen Eckbereichen wird jeweils ein volumenstarker Leitstrahl erzeugt, wobei diese, in den Eckbereichen angeordneten Leitstrahlen durch einen mittigen Strahlfilm miteinander verbunden sind. Mit Hilfe des hier dargestellten Strahlformers 1 wird eine über den Strahlquerschnitt inhomogene Wasserverteilung mit mehr oder weniger starker Randbetonung erreicht, wobei die Randbetonung durch die Gestaltung der Strömungsführung 6 und ihres lichten Querschnitts variierbar ist.

Aus einem Vergleich der in den Fig.1, 6 und 7 bis 10 gezeigten Ausströmseiten wird deutlich, dass die Strömungsführung 6 auslaufseitig eine knochenförmige lichte Querschnittskontur hat. Dabei ist in den Fig.8 bis 10 dargestellt, dass durch die Kontur der Strömungsführung 6 die Randbetonung des im Strahlformer 1 erzeugten Wasserstrahls mehr oder weniger stark variiert werden kann.

In Fig.7 ist erkennbar, dass der Strahlformer 1 in den Wasserauslauf 2 lösbar einsetzbar und dort vorzugsweise reibschlüssig gehalten ist. Dabei trägt der Strahlformer 1 an seiner Umfangswand eine umlaufende Ringdichtung 10, die vorzugsweise in einer außenseitigen Nut 11 der Umfangswand des Strahlformers 1 gehalten ist.

Um den Strahlformer 1 mit möglichst geringem Aufwand kostengünstig herstellen zu können, und um einen modularen Aufbau des Strahlformers 1 zu erreichen, ist die Homogenisiereinrichtung 3 in den Strahlformer 1 lösbar einsetzbar.

In den Fig.1, 3 und 5 bis 7 wird deutlich, dass die Strömungsführungswände 5 der Homogenisiereinrichtung 3 eine gitterförmige Struktur aufweisen. Der Strahlformer 1 kann von der Auslaufseite einer sanitären Auslaufarmatur her in den Wasserauslauf eingeschoben und dort auch mit Hilfe der Ringdichtung 10 in Presssitz gehalten werden. In den Randbereichen 7, 8 werden zwei mehr oder weniger stark ausgeprägte Leitstrahlen ausgeformt, zwischen denen sich anschließend ein stabiler Wasserfilm bilden kann. Die randseitigen Leitstrahlen und der im Längsmittelbereich 9 der Strömungsführung 6 befindliche Wasserfilm können mehr oder weniger stark variieren, was sich durch die verschiedenen "knochenförmigen" Restriktionskonturen des Strahlformers 1 erreichen lässt. Die auf der Zuströmseite des Strahlformers 1 vorgesehene Homogenisiereinrichtung hat die Aufgabe, den Strahl zu homogenisieren und ein glasklares Strahlbild, ohne störende Turbulenzen, zu formen, welche andernfalls die Transparenz des Wasserstrahls ungünstig beeinflussen könnten. Der Strahlformer 1 wirkt einem frühzeitigen Kollabieren des darin erzeugten Wasserstrahls wirkungsvoll entgegen, wobei mit Hilfe des Strahlformers 1 eine glatte Strahloberfläche und ein transparentes, klares Strahlbild erreichbar ist.

## Patentansprüche

1. Strahlformer (1), der im Wasserauslauf (2) einer sanitären Auslaufarmatur einsetzbar ist und zumindest eine Homogenisiereinrichtung (3) mit einer Vielzahl von Durchflusslöchern (4) hat, die jeweils durch Strömungsführungswände (5) umgrenzt sind, wobei der Strahlformer (1) zur Erzeugung eines flachen Wasserstrahlbandes eine im Vergleich zur Strahltiefe (t) größere Strahlbreite (1) hat, und wobei der zumindest einen Homogenisiereinrichtung (3) eine sich zumindest in einem Teilbereich in Durchströmrichtung düsenartig verjüngende Strömungsführung (6) vor- oder nachgeschaltet ist, **dadurch gekennzeichnet, dass** die Strömungsführung (6) beidseits ihrer Längserstreckung Randbereiche (7, 8) mit einem im Vergleich zum Längsmittelbereich (9) größeren Durchflussquerschnitt aufweist, wodurch in den randseitigen Eckbereichen Jeweils ein Volumenstarker Leitstrahl erzeugt wird, wobei diese in den Eckbereichen angeordneten leitstrahlen durch einem mittigen strahlfilm miteinander verbunden sind.

2. Strahlformer nach Anspruch 1, **dadurch gekennzeichnet, dass** die Strömungsführung (6) auslaufseitig eine knochenförmige lichte Querschnittskontur hat.

3. Strahlformer nach Anspruch 1 oder 2, **dadurch gekennzeichnet, dass** in der Strömungsführung (6) ein Wasserstrahlband herstellbar ist, welches beidseits in den Randbereichen (7, 8) jeweils einen Strahlbereich mit im Vergleich zum Längsmittelbereich (9) erhöhtem Volumenstrom und zwischen diesen Strahlbereichen (7, 8) einen sie miteinander verbindenden Wasserfilm aufweist.

4. Strahlformer nach einem der Ansprüche 1 bis 3, **dadurch gekennzeichnet, dass** der Strahlformer (1) in den Wasserauslauf (2) der Auslaufarmatur lösbar einsetzbar und dort vorzugsweise reibschlüssig gehalten ist.

5. Strahlformer nach einem der Ansprüche 1 bis 4, **dadurch gekennzeichnet, dass** der Strahlformer (1) an seiner Umfangswand eine umlaufende Ringdichtung (10) trägt, die vorzugsweise in einer außenseitigen Nut (11) der Umfangswand gehalten ist.

6. Strahlformer nach einem der Ansprüche 1 bis 5, **dadurch gekennzeichnet, dass** die Homogenisiereinrichtung (3) in den Strahlformer (1) lösbar einsetzbar ist.

7. Strahlformer nach einem der Ansprüche 1 bis 6, **dadurch gekennzeichnet, dass** die Strömungsführungswände (5) der Homogenisiereinrichtung (6) eine gitter- oder netzförmige oder eine wabenzellenartige Struktur bilden.

8. Strahlformer nach einem der Ansprüche 1 bis 7, **dadurch gekennzeichnet, dass** der Strahlformer (1) als sanitäres Einbauteil ausgestaltet ist und in den Wasserauslauf (2) einer Auslaufarmatur lösbar einsetzbar ist.

## Claims

1. Jet former (1) which can be inserted in the water outlet (2) of a sanitary outflow fitting and has at least one homogenising device (3) with a plurality of throughflow holes (4) each of which is bounded by flow guiding walls (5), wherein for producing a flat strip-like water jet the jet former (1) has a jet width (1) that is greater than the jet depth (t), and wherein upstream or downstream of the at least one homogenising device (3) is provided a flow guide (6) that tapers in the manner of a nozzle in the direction of throughflow, at least in one partial region, **characterised in that** the flow guide (6) comprises, on both sides of its longitudinal extent, edge regions (7, 8) having a greater cross-section of flow by comparison with the central longitudinal region (9), as a result of which a high-volume leading flow is produced at the edges in each of the corner regions, these leading flows located in the corner regions being connected to one another by a central film of flow.

2. Jet former according to claim 1, **characterised in that** the flow guide (6) has an internal cross-sectional contour in the shape of a bone at its outflow end.

3. Jet former according to claim 1 or 2, **characterised in that** in the flow guide (6) a strip-like water jet can be produced which comprises on both sides in the edge regions (7, 8) a jet region with a greater volume flow by comparison with the central longitudinal region (9) and between these flow regions (7, 8) a film of water that joins them together.

4. Jet former according to one of claims 1 to 3, **characterised in that** the jet former (1) can be releasably inserted in the water outlet (2) of the outflow fitting and is preferably held there by frictional engagement.

5. Jet former according to one of claims 1 to 4, **characterised in that** the jet former (1) carries, around its circumferential wall, a circumferential annular seal (10) which is preferably secured in an external groove (11) on the circumferential wall.

6. Jet former according to one of claims 1 to 5, **characterised in that** the homogenising device (3) can be inserted releasably in the jet former (1).

7. Jet former according to one of claims 1 to 6, **characterised in that** the flow guide walls (5) of the homogenising device (6) form a lattice- or grid-shaped or honeycomb-like structure.

8. Jet former according to one of claims 1 to 7, **characterised in that** the jet former (1) is constructed as a sanitary insert and can be releasably inserted in the water outlet (2) of an outflow fitting.

## Revendications

1. Dispositif (1) de formation d'un jet, pouvant être intégré dans le bec de sortie (2) d'une robinetterie sanitaire de délivrance d'eau, et comportant au moins un système d'homogénéisation (3) muni d'une multiplicité de trous de circulation (4) délimités, dans le sens périphérique, par des parois respectives (5) de guidage de l'écoulement, sachant que, en vue d'engendrer un ruban d'eau en forme de jet aplati, ledit dispositif (1) de formation d'un jet présente une largeur de jet (1) comparativement plus grande que la profondeur de jet (t), et sachant qu'un guide d'écoulement (6) se rétrécissant à la manière d'une buse dans la direction de circulation, au moins dans une région partielle, est implanté en amont ou en aval dudit au moins un système d'homogénéisation (3), **caractérisé par le fait que** ledit guide d'écoulement (6) présente, de part et d'autre de son étendue longitudinale, des zones marginales (7, 8) offrant une section transversale de circulation plus grande, comparativement à la zone médiane longitudinale (9), ce qui génère respectivement un jet directeur à fort volume dans les zones d'angle marginales, ces jets directeurs, situés dans les zones d'angle, étant reliées mutuellement par un jet pelliculaire central.

2. Dispositif de formation d'un jet, selon la revendication 1, **caractérisé par le fait que** le guide d'écoulement (6) présente, côté sortie, un profil de section transversale intérieure en forme d'os.

3. Dispositif de formation d'un jet, selon la revendication 1 ou 2, **caractérisé par** la faculté d'engendrer, dans le guide d'écoulement (6), un ruban d'eau en forme de jet aplati qui comprend respectivement de part et d'autre, dans les zones marginales (7, 8), une zone de jet présentant un débit volumique accru comparativement à la zone médiane longitudinale (9) et, entre ces zones de jet (7, 8), une pellicule d'eau reliant lesdites zones.

4. Dispositif de formation d'un jet, selon l'une des revendications 1 à 3, **caractérisé par le fait que** ledit dispositif (1) de formation d'un jet peut être intégré amoviblement dans le bec (2) de sortie d'eau de la robinetterie de délivrance dans lequel il est, de préférence, retenu par frottement.

5. Dispositif de formation d'un jet, selon l'une des revendications 1 à 4, **caractérisé par le fait que** ledit dispositif (1) de formation d'un jet porte, sur sa paroi périphérique, une garniture périphérique d'étanchement (10) retenue, de préférence, dans une rainure (11) pratiquée dans la face extérieure de ladite paroi périphérique.

6. Dispositif de formation d'un jet, selon l'une des revendications 1 à 5, **caractérisé par le fait que** le système d'homogénéisation (3) peut être intégré amoviblement dans ledit dispositif (1) de formation d'un jet.

7. Dispositif de formation d'un jet, selon l'une des revendications 1 à 6, **caractérisé par le fait que** les parois (5) du système d'homogénéisation (3), qui guident la circulation, constituent une structure en forme de grille ou de filet, voire une structure de type alvéolaire.

8. Dispositif de formation d'un jet, selon l'une des revendications 1 à 7, **caractérisé par le fait que** ledit dispositif (1) de formation d'un jet est réalisé en tant que pièce sanitaire incorporée et peut être intégré, de manière libérable, dans le bec (2) de sortie d'eau d'une robinetterie de délivrance.
